# FASCICULE DE BREVET EUROPEEN

(11) **EP 0 674 689 B1**
(45) Date de publication et mention de la délivrance du brevet: **14.05.1997**
(21) Numéro de dépôt: 94902004.4
(22) Date de dépôt: 08.12.1993
(51) Int. Cl.: C10L 1/22

(54) **COMPOSITION DE DISTILLAT MOYEN DE PETROLE RENFERMANT UN AGENT LIMITANT LA VITESSE DE SEDIMENTATION DES PARAFFINES**
EINES DIE SENKUNGSGESCHWINDIGKEIT VON PARAFFINEN BESCHRÄNKENDE MITTEL ENTHALTENDE ERDÖLMITTELDESTILLATEZUSAMMENSETZUNG
MIDDLE PETROLEUM DISTILLATE COMPOSITION CONTAINING A PARAFFIN SETTLING SPEED LIMITER

(30) Priorité: 17.12.1992 FR 9215358
(43) Date de publication de la demande: 04.10.1995
(73) Titulaire: INSTITUT FRANCAIS DU PETROLE, 92502 Rueil-Malmaison (FR); ELF ANTAR FRANCE, 92078 Paris La Defense (FR)
(72) Inventeur: VASSILAKIS, Despina, F-69007 Lyon (FR); LEGER, Robert, F-69440 Taluyers (FR); FORESTIERE, Alain, F-69390 Vernaison (FR); GAILLARD, Jean, F-38400 Saint-Martin-d'Hères (FR)
(74) Mandataire: Andreeff, François
(86) Numéro de dépôt international: FR9301212
(87) Numéro de publication internationale: WO9413758

(56) Documents cités:
- EP-A- 0 034 968
- EP-A- 0 071 513
- EP-A- 0 299 119
- EP-A- 0 353 116
- FR-A- 1 197 418
- FR-A- 1 416 295
- FR-A- 2 018 439
- FR-A- 2 095 403
- FR-A- 2 354 346
- FR-A- 2 490 669
- FR-A- 2 539 754
- FR-A- 2 576 032
- GB-A- 1 021 183
- US-A- 2 638 450
- US-A- 2 982 630
- US-A- 3 035 907
- US-A- 3 046 102
- US-A- 3 068 082
- US-A- 3 172 853
- US-A- 3 444 082
- US-A- 3 905 781
- US-A- 3 920 698
- US-A- 4 144 036
- US-A- 4 234 435
- US-A- 4 326 987

## Description

L'invention concerne des distillats moyens d'hydrocarbures (fuel-oils, gazoles), dans lesquels la décantation des paraffines est ralentie par adjonction d'additifs azotés. Elle concerne également une méthode pour ralentir la décantation ou sédimentation des paraffines d'un distillat moyen d'hydrocarbures par adjonction d'une proportion mineure d'au moins un additif azoté.

Les distillats de pétrole concernés par l'invention consistent en des distillats moyens (fuel-oils, gazoles) contenant des paraffines dont l'intervalle de distillation (norme ASTM D 86-67) se situe entre 150°C et 450°C. Les gazoles considérés plus particulièrement ont un intervalle de distillation allant d'une température initiale comprise entre 160°C et 190°C à une température finale comprise entre 350°C et 390°C.

Il existe sur le marché un grand nombre de produits préconisés pour améliorer la température limite de filtrabilité et le point d'écoulement des coupes pétrolières riches en paraffines, tels que par exemple :
- les polymères à base d'oléfines à longue chaîne
- les copolymères à base d'alpha-oléfines,
- les copolymères éthylène-acétate de vinyle,
- les N-acylaminoéthylesters de polymères contenant des acides, ou encore :
- des composés halocarbonés.

Ces produits agissent sur les phénomènes cinétiques de cristallisation et modifient la taille des cristaux, permettant l'emploi de la suspension à une température plus basse sans colmatage des canalisations et des filtres.

Il existe aussi sur le marché des additifs qui abaissent le point de trouble des coupes pétrolières, en modifiant la température à laquelle apparaissent les premiers cristaux de paraffines.

L'abaissement du point de trouble des distillats moyens (notamment des gazoles) par un additif, présente un intérêt important pour les raffineurs, car il permet sans modifier le schéma de distillation, de respecter les spécifications, qui évoluent actuellement dans le sens d'une plus grande sévérité.

Par ailleurs, lorsque les cristaux de paraffines dont la formation est provoquée par le refroidissement sont apparus, leur tendance naturelle est de se rassembler par gravité dans la partie basse. Ce phénomène, généralement connu sous le terme de sédimentation, provoque le bouchage des canalisations et des filtres et est préjudiciable à la bonne utilisation des distillats moyens et notamment des gazoles à basse température.

La classe de composés chimiques décrits dans le brevet EP-B-71513 comme additifs permettant d'abaisser le point de trouble des distillats moyens d'hydrocarbures et ayant une action importante sur la température limite de filtrabilité et sur la température d'écoulement sont également décrits comme ayant une action sur la vitesse de sédimentation des paraffines formées par refroidissement des gazoles et autres distillats moyens.

Les additifs considérés dans la présente demande et définis plus loin, sont voisins des additifs décrits dans le brevet EP-B-71513 et appartiennent à la même classe de composés chimiques. De façon surprenante, on a découvert que dans la classe de composés chimiques décrite de façon générique dans le brevet EP-B-71513, certains d'entre eux, qui n'ont pas été décrits dans ce document, présentent des propriétés bien supérieures en ce qui concerne leur action sur la vitesse de sédimentation des paraffines et sont des additifs dits d'anti-sédimentation plus efficaces dans des conditions de test plus sévères.

Enfin, les produits, préconisés dans la présente invention pour leurs propriétés notamment d'anti-sédimentation mentionnées ci-dessus, confèrent en outre aux gazoles et d'autres distillats moyens auxquels ils sont ajoutés, des propriétés anti-corrosion sur les surfaces métalliques.

A noter qu'ont déjà été décrits dans l'art antérieur (brevet US-A-2 638 450) comme additifs inhibiteurs de corrosion dans les huiles minérales, les essences et autres produits légers du pétrole, des dérivés de polyalkylènepolyamines N-alkylées et d'anhydrides d'acides alcènylsucciniques. Ces composés sont obtenus en deux étapes :
1) Alkylation d'une polyalkylènepolyamine à l'aide d'un halogènure d'alkyle comportant de 4 à 31 atomes de carbone. La polyalkylènepolyamine alkylée obtenue de cette façon peut avoir une structure extrêmement variable, la présence de dérivés de C-alkylation et de dérivés de N-alkylation étant admise.
2) Réaction de la polyalkylènepolyamine alkylée avec de l'anhydride d'un acide alcènylsuccinique. Le rapport molaire de la polyamine à l'anhydride dépend du taux d'alkylation de la polyamine, c'est-à-dire du rapport molaire polyamine/halogénure d'alkyle mis en oeuvre à la phase d'alkylation; il peut être inférieur ou égal à 1.

En raison de l'alkylation préalable de la polyamine qui donne vraisemblablement naissance à des dérivés de C-alkylation et à des dérivés de N-alkylation des divers groupes amino, ces additifs sont différents des composés dont l'emploi est revendiqué dans la présente demande. En outre, ce document antérieur enseigne l'utilisation de ces produits comme agent anticorrosion pour des dérivés pétroliers dont il n'est pas dit qu'ils donnent lieu au phénomène de cristallisation des paraffines. Ce document ne fait d'ailleurs aucune référence à ce problème particulier.

D'une manière générale, les compositions de distillats moyens de pétrole selon la présente invention peuvent être définies comme comprenant une proportion majeure de distillat moyen de pétrole et une proportion mineure suffisante pour limiter la vitesse de sédimentation des paraffines qu'il contient, d'au moins un additif consistant en un produit de masse moléculaire moyenne d'environ 300 à 10 000 résultant de la réaction d'au moins un composé dicarboxylique aliphatique choisi parmi les anhydrides maléiques et alkylmaléiques, les anhydrides alcénylsucciniques ayant de 10 à 32 atomes de carbone dans le radical alcényl, les acides dicarboxyliques et les diesters d'alkyles légers correspondants, et d'au moins un composé à fonction amine primaire répondant à la formule générale (I): où R¹ représente un radical aliphatique saturé monovalent ayant de 1 à 32 atomes de carbone, Z est choisi parmi les groupements -NR'- dans lesquels R' représente un atome d'hydrogène ou un radical aliphatique saturé monovalent ayant de 1 à 32 atomes de carbone, n est un nombre entier de 2 à 4, m est un nombre entier de 1 à 4 ; ledit composé à fonction amine primaire étant utilisé en une proportion de 0,3 à 0,8 mole par mole dudit composé dicarboxylique et ladite réaction étant effectuée à une température de 120 à 200 °C, et étant poursuivie jusqu'à la fin du dégagement des produits volatils consistant en eau et/ou en alcool formés au cours de la réaction. Le plus souvent la réaction est poursuivie pendant un temps suffisant pour former la quantité théorique de produits volatils consistant en eau et/ou en alcool, qui sont éliminés.

La présente invention concerne également une méthode pour diminuer la vitesse de sédimentation des paraffines contenues dans un mélange d'hydrocarbures comprenant l'introduction dans ce mélange d'hydrocarbures d'une quantité mineure suffisante pour réduire la vitesse de sédimentation des paraffines, d'au moins un additif consistant en un produit de masse moléculaire moyenne d'environ 300 à 10 000 résultant de la réaction d'au moins un composé dicarboxylique aliphatique choisi parmi las anhydrides maléiques et alkylmaléiques, les anhydrides alcénylsucciniques ayant de 10 à 30 atomes de carbone dans le radical alcényl, les acides dicarboxyliques et les diesters d'alkyles légers correspondants, et d'au moins un composé à fonction amine primaire répondant à la formule générale (I) : dans laquelle Z, R1, n et m ont la définition donnée ci-avant, ledit composé à fonction amine primaire étant utilisé en une proportion de 0,3 à 0,8 mole par mole dudit composé dicarboxylique et ladite réaction étant effectuée à une température de 120 à 200°C, et étant poursuivie jusqu'à la fin du dégagement des produits volatils consistant en eau et/ou en alcool formés au cours de la réaction.

Les composés de formule (I) peuvent consister en des polyamines dérivées d'amines aliphatiques saturées répondant à la formule : qui correspond à la formule générale (I) dans laquelle Z représente le groupement -NH- ; m peut avoir une valeur de 1 à 4 et n une valeur de 2 à 4, de préférence m a une valeur de 2 à 4 et n est égal à 3 ; R¹ est de préférence un radical aliphatique saturé monovalent linéaire ayant de 12 à 32 atomes de carbone et plus particulièrement de 16 à 24 atomes de carbone.

Comme composés spécifiques, on peut citer : le N-dodécyl diamino-1,3 propane, le N-tétradécyl diamino-1,3 propane, le N-hexadécyl diamino-1,3 propane, le N-octadécyl diamino-1,3 propane, le N-éicosyl diamino-1,3 propane, le N-docosyl diamino-1,3 propane, la N-hexadécyldipropylène triamine, la N-octadécyl dipropylène triamine, la N-éicosyldipropylène triamine et la N-docosyldipropylène triamine. Le plus avantageusement, on utilise les N-docosyl-, N-eicosyl-, N-octadécyl, N-hexadécyl- ou encore N-dodécyl-diamino 1,3 propane, et de préférence des dipropylène triamines comme la N-hexadécyl- ou la N-octadécyl- dipropylène-triamine.

Les composés de formule (I) peuvent également consister en des polyamines répondant à la formule : qui correspond à la formule générale (I) dans laquelle Z représente le groupement -NR²R³ où R² et R³, identiques ou différents, ont la même définition que R¹ et sont chacun de préférence un radical alkyle ayant de 1 à 24 et de préférence de 6 à 24 atomes de carbone, R² et R³ renfermant à eux deux de préférence de 12 à 32 atomes de carbone ; n a une valeur de 2 à 4, de préférence 3 et m une valeur de 1 à 4, de préférence de 2 à 4.

Comme composés spécifiques, on peut citer le N,N-diéthyl-diamino-1,2 éthane, le N,N-diisopropyldiamino-1,2 éthane, le N,N-dibutyl- diamino-1,2 éthane, le N,N-diéthyl-diamino-1,4 butane, le N,N-diméthyl-diamino-1,3 propane, le N,N-diéthyl-diamino-1,3 propane, le N,N-dioctyl-diamino-1,3 propane, le N,N-didécyldiamino-1,3 propane, le N,N-didodécyl-diamino-1,3 propane, le N,N-ditétradécyl-diamino-1,3 propane, le N,N-dihexadécyldiamino-1,3 propane, le N,N-dioctadécyldiamino-1,3 propane, et comme composés spécifiques préférés la N,N-didodécyldipropylène triamine, la N,N-ditétradécyl-dipropylène triamine, la N,N-dihexadécyldipropylène triamine et la N,N-dioctadécyldipropylène triamine.

Il doit être entendu que, sans sortir du cadre de l'invention, il est possible de mettre en jeu un ou plusieurs composés répondant à la formule (I).

Les composés dicarboxyliques sur lesquels on effectue la condensation d'un composé de formule (I) tels que décrits précédemment, sont plus particulièrement choisis parmi l'anhydride maléique, les anhydrides alkylmaléiques, par exemple l'anhydride méthylmaléique (ou citraconique) ou encore parmi les anhydrides alcénylsucciniques, par exemple ceux obtenus par action d'au moins une oléfine, de préférence linéaire, (ayant par exemple 10 à 32 atomes de carbone) sur l'anhydride maléique. On peut mentionner plus spécifiquement l'anhydride n-octadécényl succinique ou l'anhydride dodécényl-succinique. Il est possible, bien entendu, d'utiliser des mélanges de deux (ou plus) de ces composés

Au lieu des anhydrides mentionnés ci-dessus, il est possible d'utiliser les acides dicarboxyliques correspondants, ainsi que les diesters d'alkyle légers de ceux-ci (tels que, par exemple, les esters de méthyle, éthyle, propyle et butyle).

Les composés à fonction amine primaire de formule (I) sont habituellement utilisés à raison de 0,3 à 0,8 mole, de préférence de 0,4 à 0,7 mole, par mole de composé dicarboxylique.

La condensation des composés de formule (I) sur les composés dicarboxyliques (par exemple acides dicarboxyliques, esters, ou de préférence anhydrides) peut être faite sans solvant, mais de préférence on utilisera un solvant hydrocarboné de point d'ébullition compris entre 70°C et 250°C, consistant plus particulièrement en un hydrocarbure aromatique ou naphténo-aromatique, par exemple : le toluène, les xylènes, le diisopropylbenzène ou bien encore une coupe pétrolière ayant l'intervalle de distillation approprié.

Pour préparer les compositions d'additifs considérées dans l'invention, on peut dans la pratique procéder de la manière suivante : dans un réacteur contenant le composé dicarboxylique, et en maintenant la température entre 30 °C et 80 °C, on introduit peu à peu le composé de formule (I). On élève ensuite la température à 120 °C-200 °C en éliminant les produits volatils formés (eau ou alcools), soit par entraînement avec un courant de gaz inerte, soit par distillation azéotropique avec le solvant choisi ; la concentration en matière sèche est par exemple de 40 à 70 %, le plus souvent voisine de 60 %.

La durée de réaction, après addition des réactifs, est comprise par exemple entre 1 et 8 heures et de préférence entre 3 et 6 heures.

Les additifs considérés dans l'invention sont particulièrement intéressants pour ralentir la décantation de paraffines dans les distillats moyens du pétrole (notamment des gazoles).

Bien que le mécanisme d'action de ces additifs sur la vitesse de sédimentation des cristaux de paraffines dans les distillats moyens n'ait pas encore été clairement élucidé, on observe un net ralentissement de la décantation des paraffines dans les distillats moyens traités par ces additifs, lorsqu'ils sont ajoutés à des concentrations allant par exemple de 20 à 2000 grammes par tonne (g/t) de distillat moyen. Les concentrations préférées vont de 100 à 2000 g/t.

De plus, il est remarquable de constater que les additifs considérés dans l'invention qui ont la propriété d'inhiber la sédimentation des n-paraffines dans les distillats moyens au repos, inhibent aussi la corrosion des surfaces métalliques en contact avec ces distillats.

Dans la gamme de concentration de l'additif, de 20 g à 2000 g/t, il est possible d'observer une diminution de la proportion de paraffines sédimentées allant jusqu'à 100 % dans les conditions des tests décrits dans le brevet EP-B-71513 mais aussi dans des conditions de température plus sévères de 5 à 10° C. De plus, un effet anticorrosion net est observé en particulier sur les métaux ferreux.

Pour formuler les compositions de distillats moyens de l'invention, il est possible d'ajouter les additifs directement au distillat moyen par une simple opération de mélange.

Il est cependant souvent avantageux de les introduire sous la forme de "solutions mères" préparés au préalable dans les solvants déjà mentionnés plus haut. Les "solutions mères" peuvent contenir par exemple de 20 à 60 % en poids d'additifs.

Les compositions de distillats moyens de pétrole (par exemple gazoles) de l'invention peuvent également renfermer d'autres additifs, en particulier d'autres additifs destinés à améliorer le comportement à froid par exemple des additifs abaissant le point d'écoulement et des additifs abaissant la température limite de filtrabilité des distillats moyens (par exemple des gazoles).

La présente invention concerne aussi l'utilisation d'au moins un composé de formule (I) : dans laquelle Z, R¹, n et m ont la définition donnée ci-avant, en une proportion de 20 à 2 000 parties par millions du poids total de la composition, en tant qu'additif réduisant la vitesse de sédimentation des paraffines dans une composition hydrocarbonée consistant en une proportion majeure d'un distillat moyen d'hydrocarbures contenant des paraffines. Elle concerne également l'utilisation d'au moins un composé de formule générale (I) ci-avant en une proportion de 20 à 2 000 parties par million du poids total de la composition, en tant qu'additif anticorrosion dans une composition hydrocarbonée consistant en une proportion majeure d'un distillat moyen d'hydrocarbures contenant des paraffines.

Dans ce cadre, on peut utiliser avantageusement au moins un composé de formule (I) consistant en au moins une polyamine ayant l'une des formules ci-après :

R¹-NH-[(CH₂)ₙ-NH-] ₘ H

dans lesquelles R1, R2, R3, n et m ont la définition donnée ci-avant.

Les exemples suivants illustrent l'invention et ne doivent en aucune manière être considérés comme limitatifs.

### Exemple 1 (comparatif)

On introduit dans un réacteur de 20 l muni d'une bonne agitation 2.700 g d'une polyamine commerciale (contenant un mélange formé d'environ 27 % de palmityl 1,3-propane-diamine et d'environ 70 % de stéaryl 1,3 propanediamine, ledit mélange ayant un équivalent de 370 g pour un groupe amine primaire) et 2.700 g de xylène, on dissout l'amine à 50°C et on refroidit ensuite à 30°C, on rajoute une solution de 699 g d'anhydride maléique dissout dans 1.050 g de xylène en maintenant la température intérieure à 40°C ; l'addition dure une heure, on chauffe ensuite pendant 3 H à la température de reflux du xylène, la température intérieure du réacteur est de 144 °C, on élimine par distillation 157 g d'eau correspondant à 128 g d'eau de réaction et 29 g d'eau contenue dans l'amine de départ ; à la fin de la réaction on distille 500 g de xylène pour obtenir une solution à 50 % en poids de l'additif I dans le xylène.

L'additif I a été analysé après évaporation du solvant. Sa masse moléculaire moyenne en nombre, mesurée par tonométrie est de 1800. Le spectre infra-rouge en couche mince montre l'existence de bandes imides à 1700 et 1780 cm⁻¹, amide secondaire à 1635 et 1560 cm⁻¹ et amine secondaire à 3300 cm⁻¹. Cet additif est celui décrit dans l'exemple 1 du brevet EP-B-71513.

### Exemple 2

On répète l'exemple 1 en utilisant comme amine le N-stéaryldipropylène-triamine en une proportion de 0,75 mole d'amine par mole d'anhydride. On maintient le réacteur à la température de reflux du xylène pendant 3 heures 30 au bout desquelles il n'y a plus d'élimination d'eau. On ajuste la quantité de xylène pour obtenir une solution à 50 % en poids de l'additif Il dans le xylène.

L'additif II a été analysé après évaporation du solvant. Sa masse moléculaire moyenne en nombre mesurée par tonométrie est de 1600. Le spectre infra-rouge en couche mince montre l'existence de bandes imides à 1700 et 1780 cm⁻¹, amide secondaire à 1635 et 1560 cm⁻¹ et amine secondaire à 3300 cm⁻¹.

### Exemple 3

On répète l'exemple 2 en utilisant comme amine la N-stéaryldipropylène-triamine et comme anhydride l'anhydride N-octadécényl succinique en une proportion de 0,70 mole d'amine par mole d'anhydride. On maintient le réacteur à la température de reflux du xylène pendant 4 heures au bout desquelles il n'y a plus d'élimination d'eau. On ajuste la quantité de xylène pour obtenir une solution à 50 % en poids de l'additif III dans le xylène.

L'additif III a été analysé après évaporation du solvant. Sa masse moléculaire moyenne en nombre mesurée par tonométrie est de 1700. Le spectre infra-rouge en couche mince montre l'existence de bandes imides à 1700 et 1780 cm⁻¹, amide secondaire à 1365 et 1560 cm⁻¹ et amine secondaire à 3300 cm⁻¹.

### Exemple 4

On répète l'exemple 2 en utilisant comme amine la N-stéaryldipropylène-triamine et comme anhydride l'anhydride N-octadécényl succinique en une proportion de 0,5 mole d'amine par mole d'anhydride. On maintient le réacteur à la température de reflux du xylène pendant 3 heures au bout desquelles il n'y a plus d'élimination d'eau. On ajuste la quantité de xylène pour obtenir une solution à 50 % en poids de l'additif IV dans le xylène.

L'additif IV a été analysé après évaporation du solvant. Sa masse moléculaire moyenne en nombre mesurée par tonométrie est de 1650. Le spectre infra-rouge en couche mince montre l'existence de bandes imides à 1700 et 1780 cm⁻¹, amide secondaire à 1365 et 1560 cm⁻¹ et amine secondaire à 3300 cm⁻¹.

### Exemple 5

On teste l'action inhibitrice de l'additif I et des additifs Il à IV selon l'invention sur la sédimentation des n-paraffines cristallisant dans deux gazoles hiver commerciaux, dont les caractéristiques sont indiquées au tableau I ci-après :

**TABLEAU I**

| | Gazole commercial N° 1 | Gazole commercial N° 2 |
|---|---|---|
| Densité à 15 °C | 0,844 | 0,843 |
| | | |
| Distillation | | |
| ASTM D 86-67 | | |
| Point Initial | 172 | 166 |
| 5 % | 200 | 190 |
| 10 % | 213 | 199 |
| 20% | 231 | 214 |
| 30 % | 246 | 228 |
| 40 % | 260 | 242 |
| 50 % | 273 | 257 |
| 60 % | 286 | 269 |
| 70 % | 300 | 285 |
| 80 % | 314 | 305 |
| 90 % | 332 | 336 |
| 95 % | 343 | 359 |
| Point Final | 359 | 373 |
| % N-paraffines | 10,1 | 10,0 |
| Point de trouble | - 6 | - 6 |
| T. L. F. | - 15 | - 16 |
| Point d'écoulement | - 27 | - 30 |

Ces gazoles commerciaux contiennent 500 ppm en poids d'un améliorant de point d'écoulement du type polymère éthylène-acétate de vinyle (EVA).

Deux éprouvettes de 250 cm³ sont remplies de gazole n°1. Dans la première éprouvette, on n'introduit pas d'additif. Dans la deuxième éprouvette, on introduit 0,1 % en poids de l'un des additifs.

Les 2 éprouvettes sont bouchées hermétiquement, puis laissées au repos en chambre froide à -15°C pendant 24 H. Au bout de 24 heures, le degré de sédimentation des paraffines ayant précipité est exprimé par les volumes des différentes phases (quantité sédimentée, phase légèrement trouble, phase trouble, phase claire ou limpide) dans l'éprouvette.

On constate les résultats suivants donnés dans les tableaux II,IV et VI ci-après.

Le même test est effectué avec le gazole n°2, à -20°C pendant 24 H. Les résultats sont portés sur les tableaux III, V et VII ci-après.

La qualité de la phase supérieure est déterminante pour l'efficacité anti-sédimentation du produit : lorsque la phase supérieure est trouble, une grande proportion de paraffines est restée en suspension. Lorsque cette phase est claire, la quasi totalité des paraffines a sédimenté. Avec une phase supérieure légèrement trouble, l'efficacité anti-sédimentation est intermédiaire.

Si l'on considère à présent la quantité de paraffines sédimentées : plus la phase supérieure est déparaffinée, plus la phase sédimentée est dense, ce qui rend la pompabilité du gazole difficile. On ne peut comparer les quantités de paraffines sédimentées que si elles sont de densité équivalente, c'est-à-dire si les phases supérieures sont de même nature.

Les tableaux Il et III concernent les résultats obtenus avec l'additif I. Les tableaux IV et V concernent les résultats obtenus avec l'additif Il Les tableaux VI et VII concernent les résultats obtenus avec les additifs III et IV.

**TABLEAU II**

| Eprouvette N° 1 | Eprouvette N° 2 |
|---|---|
| Gazole commercial N° 1 tel quel | Gazole commercial N° 1 +additif I |
| 50 ml sédimenté | 100 ml sédimenté |
| + | + |
| 200 ml clair | 150 ml légèrement trouble |

**TABLEAU III**

| Eprouvette N° 1 | Eprouvette N° 2 |
|---|---|
| Gazole commercial N° 2 tel quel | Gazole commercial N° 2 +additif I |
| 60 ml sédimenté | 70 ml sédimenté |
| + | + |
| 190 ml clair | 180 ml clair |

On constate que l'additif I exemplifié dans EP-B-71513 pour son efficacité anti-sédimentation à -10°C est moins efficace à -15°C et pas efficace à -20°C.

**TABLEAU IV**

| Eprouvette N° 1 | Eprouvette N° 2 |
|---|---|
| Gazole commercial N° 1 tel quel | Gazole commercial N° 1+additif II |
| 50 ml sédimenté | 55 ml sédimenté |
| + | + |
| 200 ml clair | 195 ml légèrement trouble |

**TABLEAU V**

| Eprouvette N° 1 | Eprouvette N° 2 |
|---|---|
| Gazole commercial N° 2 tel quel | Gazole commercial N° 2 +additif II |
| 60 ml sédimenté | 80 ml sédimenté |
| + | + |
| 190 ml clair | 170 ml légèrement trouble |

L'efficacité anti-sédimentation de l'additif Il est supérieure à celle de l'additif I, notamment à -20°C.

**TABLEAU VI**

| Eprouvette N° 1 | Eprouvette N° 2 | Eprouvette N° 3 |
|---|---|---|
| Gazole N° 1 tel quel | Gazole N° 1 +additif III | Gazole N° 1 +additif IV |
| 50 ml sédimenté | 40 ml sédimenté | 2 ml sédimenté |
| + | + | + |
| 200 ml clair | 210 ml trouble | 248 ml trouble |

**TABLEAU VII**

| Eprouvette N° 1 | Eprouvette N° 2 | Eprouvette N° 3 |
|---|---|---|
| Gazole N° 2 tel quel | Gazole N° 2 +additif III | Gazole N° 2 +additif IV |
| 60 ml sédimenté | 110 ml sédimenté | 10 ml sédimenté |
| + | + | + |
| 190 ml clair | 140 ml trouble | 240 ml trouble |

Une meilleure dispersion des paraffines est obtenue avec l'additif III par rapport à l'additif II, mais le ratio des réactifs est un facteur important pour l'efficacité anti-sédimentation des additifs : l'additif IV parvient à assurer la meilleure homogénéité des gazoles au stockage à froid.

### Exemple 6

On teste l'effet anticorrosion des additifs I à IV décrits ci-avant.

L'additif est utilisé dans les deux gazoles n° 1 et n° 2 déjà décrits précédemment à la concentration de 0,01% en poids.

Le test de corrosion consiste à étudier la corrosion par de l'eau de mer synthétique, d'éprouvettes cylindriques en acier ou en fer poli selon la norme ASTM D 665 modifiée de ia façon suivante : la température est de 32,2 °C et la durée de 20 heures.

Les deux gazoles n° 1 et n° 2 non additivés donnent des éprouvettes rouillées à 100 % de leur surface et les deux gazoles contenant 0,01 % en poids de l'un des additifs décrits ci-avant donnent des éprouvettes intactes à 0 % de rouille.

## Revendications

1. Composition de distillat moyen de pétrole comprenant une proportion majeure de distillat moyen de pétrole contenant des paraffines et dont l'intervalle de distillation (norme ASTM D 86-67) se situe entre 150 et 450°C et une proportion mineure d'au moins un additif consistant en un produit de masse moléculaire moyenne d'environ 300 à 10 000 résultant de la réaction d'au moins un composé dicarboxylique aliphatique (a) choisi parmi les anhydrides maléiques et alkylmaléiques, les anhydrides alcénylsucciniques ayant de 10 à 32 atomes de carbone dans le radical alcényl, les acides dicarboxyliques et les diesters d'alkyles légers correspondants, et d'au moins un composé à fonction amine primaire (b) répondant à la formule générale (I) : où R¹ représente un radical aliphatique saturé monovalent de 1 à 32 atomes de carbone, Z est choisi parmi les groupements amino -NR'- dans lesquels R' représente un atome d'hydrogène ou un radical aliphatique saturé monovalent ayant de 1 à 32 atomes de carbone, n est un nombre entier de 2 à 4, m est un nombre entier de 1 à 4 ; caractérisé en ce que, pour que ledit additif présente une efficacité suffisante dans le contrôle de la sédimentation des paraffines, ledit composé à fonction amine primaire (b) est utilisé en une proportion de 0,3 à 0,8 mole par mole dudit composé dicarboxylique (a); et ladite réaction est effectuée à une température de 120 à 200 °C, et poursuivie jusqu'à la fin du dégagement des produits volatils consistant en eau eVou en alcool formés au cours de la réaction.

2. Composition selon la revendication 1 caractérisée en ce que l'additif utilisé résulte de la réaction de 0,4 à 0,7 mole de composé (b) par mole de composé (a).

3. Composition selon l'une des revendications 1 et 2, caractérisé en ce que le composé à fonction amine primaire (b) consiste en au moins une polyamine de formule qui correspond à la formule générale (I) dans laquelle Z représente le groupement -NH-, m a une valeur de 1 à 4, n une valeur de 2 à 4, et R¹ est un radical aliphatique saturé monovalent linéaire ayant de 12 à 32 atomes de carbone.

4. Composition selon l'une des revendications 1 et 2 caractérisé en ce que le composé à fonction amine primaire (b) consiste en au moins une polyamine de formule qui correspond à la formule générale (I) dans laquelle Z représente le groupement -NR²R³ où R² et R³, identiques ou différents, sont chacun un radical alkyle ayant de 1 à 24 atomes de carbone, n a une valeur de 2 à 4 et m une valeur de 1 à 4.

5. Composition selon l'une des revendications 1 à 4 caractérisé en ce que le composé dicarboxylique (a) est choisi dans le groupe formé par l'anhydride maléique, l'anhydride méthylmaléique, l'anhydride n-octadécényl succinique et l'anhydride dodécényl-succinique.

6. Composition selon l'une des revendications 1 à 5, caractérisé en ce que la réaction est effectuée au sein d'un solvant hydrocarboné de point d'ébullition compris entre 70° et 250°C et comprend le mélange, à une température de 30 à 80 °C, dudit composé dicarboxylique (a) avec ledit composé (b) de formule (I) et le chauffage du mélange résultant à une température de 120 à 200 °C, pendant une durée de 1 à 8 heures.

7. Composition selon l'une des revendications 1 à 6, caractérisé en ce que le distillat moyen est une coupe de gazole ayant un intervalle de distillation allant d'une température initiale de 160 à 190 °C à une température finale de 350 à 390 °C.

8. Composition selon l'une des revendications 1 à 7, caractérisé en ce que la proportion dudit additif est de de 20 à 2000 grammes par tonne de distillat moyen.

9. Procédé pour contrôler la sédimentation des paraffines dans un distillat moyen de pétrole contenant des paraffines et dont l'intervalle de distillation (norme ASTM D86-67) se situe entre 150 et 450°C, caractérisé en ce qu'il comprend l'introduction dans ledit distillat moyen d'une proportion mineure efficace d'au moins un additif consistant en un produit de masse moléculaire moyenne d'environ 300 à 10 000 résultant de la réaction d'au moins un composé dicarboxylique aliphatique (a) choisi parmi les anhydrides maléiques et alkylmaléiques, les anhydrides alcénylsucciniques ayant de 10 à 32 atomes de carbone dans le radical alcényl, les acides dicarboxyliques et les diesters d'alkyles légers correspondants, et d'au moins un composé à fonction amine primaire (b) répondant à la formule générale (I) : où R¹ représente un radical aliphatique saturé monovalent de 1 à 32 atomes de carbone, Z est choisi parmi les groupements amino -NR'- dans lesquels R' représente un atome d'hydrogène ou un radical aliphatique saturé monovalent ayant de 1 à 32 atomes de carbone, n est un nombre entier de 2 à 4, m est un nombre entier de 1 à 4 ; ledit composé à fonction amine primaire (b) étant utilisé en une proportion de 0,3 à 0,8 mole par mole dudit composé dicarboxylique (a); et ladite réaction étant effectuée à une température de 120 à 200 °C, et étant poursuivie jusqu'à la fin du dégagement des produits volatils consistant en eau et/ou en alcool formés au cours de la réaction.

10. Procédé selon la revendication 9, caractérisé en ce que l'additif utilsé résulte de la réaction de 0,4 à 0,7 mole de composé (b) par mole de composé (a).

## Patentansprüche

1. Erdölmitteldestillatzusammensetzung bestehend aus einem Hauptanteil aus paraffinhaltigem Erdölmitteldestillat, dessen Destillationsverlauf (siehe Norm ASTM D 86-67) zwischen 150 und 450 ° C stattfindet, und einem Minderanteil aus mindestens einem Wirkstoff, der aus einem Produkt mit einer durchschnittlichen molaren Masse von etwa 300 bis 10 000 besteht und aus der Reaktion von mindestens einer aliphatischen Dicarbonverbindung (a), die unter den Maleinsäure- und Alkylmaleinsäureanhydriden, den Alkenylbernsteinsäureanhydriden mit 10 bis 32 Kohlenstoffatomen im Alkenylradikal, den Dicarbonsäuren und den entsprechenden leichten Alkyldiestern ausgesucht wurde, mit mindestens einer Verbindung mit primärer Aminwirkung (b) hervorgeht, gemäß der verallgemeinerten Formel (1): in der R¹ ein einwertiges, gesättigtes, aliphatisches Radikal mit 1 bis 32 Kohlenstoffatomen darstellt, Z unter den -NR'-Aminogruppen ausgesucht wird, wobei R' ein Wasserstoffatom oder ein einwertiges, gesättigtes, aliphatisches Radikal mit 1 bis 32 Kohlenstoffatomen darstellt, n eine ganze Zahl zwischen 2 und 4, m eine ganze Zahl zwischen 1 und 4 ist; dadurch gekennzeichnet, daß, damit der besagte Wirkstoff die Paraffinsenkung ausreichend wirksam reguliert, die besagte Verbindung mit primärer Aminwirkung (b) in einem Verhältnis von 0,3 bis 0,8 Mol pro Mol der besagten Dicarbonverbindung (a) verwendet wird; die besagte Reaktion wird bei einer Temperatur von zwischen 120 und 200° C durchgeführt und bis zum Ende der Abscheidung der aus Wasser und/oder Alkohol bestehenden leicht flüchtigen Produkte fortgesetzt, die während der Reaktion entstehen.

2. Zusammensetzung nach Anspruch 1 dadurch gekennzeichnet, daß der verwendete Wirkstoff aus der Reaktion von 0,4 bis 0,7 Mol der Verbindung (b) pro Mol der Verbindung (a) resultiert.

3. Zusammensetzung nach einem der Ansprüche 1 und 2 dadurch gekennzeichnet, daß die Verbindung mit primärer Aminwirkung (b) aus mindestens einem Polyamin mit der Formel die der verallgemeinerten Formel entspricht (1), in der Z die -NH- Gruppe darstellt, m einen Wert von zwischen 1 und 4, n einen Wert von 2 bis 4 besitzt, R¹ ein geradkettiges, einwertiges, gesättigtes, aliphatisches Radikal mit 12 bis 32 Kohlenatomen ist.

4. Zusammensetzung nach einem der Ansprüche 1 und 2 dadurch gekennzeichnet, daß die Verbindung mit primärer Aminwirkung (b) aus mindestens einem Polyamin mit der Formel die der verallgemeinerten Formel (1) entspricht, in der Z die -NR²R³- Gruppe darstellt, R² und R³ identisch oder nicht identisch und je ein Alkylradikal sind mit 1 bis 24 Kohlenstoffatomen, n einen Wert von 2 bis 4 und m einen Wert von 1 bis 4 aufweisen.

5. Zusammensetzung nach einem der Ansprüche 1 bis 4 dadurch gekennzeichnet, daß die Dicarbonverbindung (a) in der Gruppe ausgesucht wird, die aus dem Maleinsäureanhydrid, dem Methylmaleinsäureanhydrid, dem n-Oktadecenylbernsteinsäureanhydrid und dem Dodecenylbernsteinsäureanhydrid besteht.

6. Zusammensetzung nach einem der Ansprüche 1 bis 5 dadurch gekennzeichnet, daß die Reaktion innerhalb eines teerhaltigen Lösungsmittels stattfindet, dessen Siedepunkt zwischen 70° und 250° C liegt, und die Mischung bei einer Temperatur von 30 bis 80°C der besagten Dicarbonverbindung (a) mit der besagten Verbindung (b) nach der Formel (1) sowie die Erhitzung der darausresultierenden Mischung bei einer Temperatur von 120 bis 200° C während 1 bis 8 Stunden erfolgt.

7. Zusammensetzung nach einem der Ansprüche 1 bis 6 dadurch gekennzeichnet, daß das Mitteldestillat eine Gasölfraktion ist, dessen Destillationsverlauf bei einer Temperatur von 160 bis 190° C anfängt und bei einer Temperatur von 350 bis 390° C endet.

8. Zusammensetzung nach einem der Ansprüche 1 bis 7 dadurch gekennzeichnet, daß das Verhältnis zwischen dem besagten Wirkstoff und dem Mitteldestillat zwischen 20 bis 2 000 Gramm pro Tonne beträgt.

9. Verfahren zur Regulierung der Paraffinsenkung in einem paraffinhaltigen Erdölmitteldestillat, dessen Destillationsverlauf (siehe Norm ASTM D 86-67) zwischen 150 und 450 °C stattfindet, dadurch gekennzeichnet, daß ein wirksamer Minderanteil aus mindestens einem Wirkstoff dem besagten Mitteldestillat zugeführt wird, der aus einem Produkt mit einer durchschnittlichen molaren Masse von etwa 300 bis 10 000 besteht, das aus der Reaktion von mindestens einer aliphatischen Dicarbonverbindung (a), die unter den Maleinsäure- und Alkylmaleinsäureanhydriden, den Alkenylbernsteinsäureanhydriden mit 10 bis 32 Kohlenstoffatomen im Alkenylradikal, den Dicarbonsäuren und den entsprechenden leichten Alkyldiestern ausgesucht wurde, mit mindestens einer Verbindung mit primärer Aminwirkung (b) hervorgeht, gemäß der verallgemeinerten Formel (1): in der R¹ ein einwertiges, gesättigtes, aliphatisches Radikal mit 1 bis 32 Kohlenstoffatomen darstellt, Z unter den -NR'-Aminogruppen ausgesucht wird, wobei R' ein Wasserstoffatom oder ein einwertiges, gesättigtes, aliphatisches Radikal mit 1 bis 32 Kohlenstoffatomen darstellt, n eine ganze Zahl zwischen 2 und 4, m eine ganze Zahl zwischen 1 und 4 ist; die besagte Verbindung mit primärer Aminwirkung (b) wird in einem Verhältnis von 0,3 bis 0,8 Mol pro Mol der besagten Dicarbonverbindung (a) verwendet; die besagte Reaktion wird bei einer Temperatur von zwischen 120 und 200° C durchgeführt und bis zum Ende der Abscheidung der aus Wasser und/oder Alkohol bestehenden leicht flüchtigen Produkte fortgesetzt, die während der Reaktion entstehen.

10. Verfahren nach Anspruch 9 dadurch gekennzeichnet, daß der verwendete Wirkstoff durch die Reaktion von 0,4 bis 0,7 Mol der Verbindung (b) pro Mol der Verbindung (a) entsteht.

## Claims

1. A petroleum middle distillate composition comprising a major proportion of a petroleum middle distillate containing paraffins and whose distillation range (ASTM D 86-87) is between 150 and 450°C and a minor proportion of at least one additive consisting of a product with an average molecular weight of about 300 to 10,000 resulting from the reaction of at least one aliphatic dicarboxylic compound (a) selected from maleic and alkylmaleic anhydrides, alkenyl succinic anhydrides containing 10 to 32 carbon atoms in the alkenyl radical, and the corresponding dicarboxylic acids and lower alkyl diesters, and at least one compound with primary amine function (b) having the general formula (I): where R¹ represents a monovalent saturated aliphatic radical containing 1 to 32 carbon atoms, Z is selected from the amino groups -NR'- where R' represents a hydrogen atom or a monovalent saturated aliphatic radical containing 1 to 32 carbon atoms, n is a whole number from 2 to 4, and m is whole number from 1 to 4; characterized in that, in order that the additive exhibits a sufficient efficiency in the control of the sedimentation of paraffins, said compound with primary amine junction (b) is used in a proportion of 0.3 to 0.8 moles per mole of said dicarboxylic compound (a); and said reaction is carried out at a temperature of 120°C to 200°C, and continued until all the volatile products consisting of water and/or alcohol formed during the reaction have evolved.

2. A composition according to claim 1 characterized in that the additive used results from the reaction of 0.4 to 0.7 mole of compound (b) per mole of compound (a).

3. A composition according to anyone of claims 1 and 2 characterized in that the compound with primary amine junction (b) consists of at least one polyamine with formula : which corresponds to general formula (I) where Z represents the -NH- group, m is 1 to 4, n is 2 to 4, and R¹ is a linear monovalent saturated aliphatic radical containing 12 to 32 carbon atoms.

4. A composition according to anyone of claims 1 and 2 characterized in that the compound with primary amine junction (b) consists of at least one polyamine with formula : which corresponds to general formula (I) where R¹-Z- represents the group -NR²R³ where R² and R³, which may be identical or different, are each an alkyl radical containing 1 to 24 carbon atoms, n is 2 to 4 and m mis 1 to 4.

5. A composition according to any one of claims 1 to 4, characterized in that the dicarboxylic compound (a) is selected from the group consisting of maleic anhydride, methylmaleic anhydride, n-octadecenyl succinic anhydride and dodecenyl succinic anhydride.

6. A composition according to any one of claims 1 to 5, characterized in that the reaction is carried out in a hydrocarbon solvent with a boiling oint between 70°C and 250°C and comprises mixing said dicarboxylic compound (a) with said compound (b) with formula (I) at a temperature of 30°C to 80°C and heating the resulting mixture to a temperature of 120°C to 200°C for a period of 1 to 8 hours.

7. A composition according to any one of claims 1 to 6, characterized in that the middle distillate is a gaz oil cut with a distillation range from an initial boiling point of 160°c to 190°C to a cut point of 350°C to 390°C.

8. A composition according to any one of claims 1 to 7 characterized in that proportion of said additive is 20 to 2000 grams per ton of middle distillate.

9. A method for limiting the sedimentation rate of the paraffins contained in a petroleum middle distillate containing paraffins and the distillation range of which (ASTM D 86-67) is between 150°C and 450°C, characterised in that it comprises introducing into said middle distillate a minor efficient proportion of at least one additive consisting of a product with an average molecular weight of about 300 to 10,000 resulting from the reaction of at least one aliphatic dicarboxylic compound (a) selected from maleic and alkylmaleic anhydrides, alkenyl succinic anhydrides containing 10 to 32 carbon atoms in the alkenyl radical and the corresponding dicarboxylic acids and lower alkyl diesters, and at least one compound with a primary amine junction (b) with general formula (I) :
R¹-Z[-(CH₂)ₙ-NH-]ₘ H
where R¹ represents a monovalent saturated aliphatic radical containing 1 to 32 carbon atoms, Z is selected from the amino groups -NR'- where R' represents a hydrogen atom or a monovalent saturated aliphatic radical containing 1 to 32 carbon atoms, n is a whole number from 2 to 4, and m is whole number from 1 to 4; whereby said compound with primary amine is used in a proportion of 0.3 to 0.8 moles per mole of said dicarboxylic compound (a); and said reaction is carried out at a temperature of 120°C to 200°C, and continued until all the volatile products consisting of water and/or alcohol formed during the reaction have evolved.

10. A composition according to claim 9, characterised in that the additive used is produced by reacting 0.4 to 0.7 mole of compound (b) per mole of compound (a).
